# DEMANDE DE BREVET EUROPEEN

(11) **EP 0 480 540 A2**
(43) Date de publication de la demande: **15.04.1992**
(21) Numéro de dépôt: 91202763.8
(22) Date de dépôt: 25.10.1990
(51) Int. Cl.: E06B 9/62

(54) **Porte à rideau relevable**

(30) Priorité: 31.10.1989 FR 8914259; 06.11.1989 FR 8914498
(62) Demande divisionnaire de: 90403018.6
(71) Demandeur: NERGECO S.A., F-43220 Dunières (FR)
(72) Inventeur: Kraeutler, Bernard, F-43220 Dunieres (FR)
(74) Mandataire: Pinguet, André

(57) **Abrégé**

Porte de manutention comportant un rideau relevable, un cadre formé par deux montants verticaux (3) réunis à leurs parties supérieures par une traverse horizontale (1), dans laquelle est disposé un arbre d'enroulement soit du rideau lui-même, soit de sangles accrochées au rideau, les montants formant glissière (2) ou pouvant contenir des glissières pour les bords du rideau, un moteur électrique (5) pour l'entraînement en rotation de l'arbre d'enroulement, un contrepoids suspendu à un câble s'enroulant sur un arbre (23) lié mécaniquement à l'arbre d'enroulement, caractérisé en ce que le contrepoids est constitué de plusieurs éléments disposés les uns sur les autres, les éléments étant de dimensions transversales différentes, croissant du bas vers le haut, des moyens étant prévus sur le trajet du contrepoids pour arrêter les éléments séparément à différentes hauteurs.

## Description

La présente invention concerne les portes à rideau relevable du genre comportant un cadre formé par deux montants verticaux réunis à leurs parties supérieures par une traverse horizontale supportée par lesdits montants, et dans laquelle traverse est logé un arbre d'enroulement, soit du rideau lui-même constituant la porte relevable, soit de sangles permettant de relever le rideau avec un pliage en accordéon. Le rideau peut être renforcé par des barres horizontales. Les montants peuvent servir de glissières pour les bords du rideau, et le cas échéant, les extrémités des barres de renforcement. Pour obtenir un fonctionnement rapide et sans effort, on utilise un moteur électrique pour l'entraînement en rotation de l'arbre d'enroulement, en particulier un moteur frein, qui bloque la rotation quand il ne tourne pas.

Selon l'invention, la porte comporte un contrepoids constitué de plusieurs éléments disposés les uns sur les autres, les éléments étant de dimensions transversales différentes, croissant du bas vers le haut, des moyens étant prévus sur le trajet du contrepoids pour arrêter les éléments séparément à différentes hauteurs.

Dans un mode de réalisation de l'invention, la porte comporte des moyens pour libérer le frein du moteur en cas de panne de courant.

D'autres caractéristiques et avantages de l'invention apparaîtront au cours de la description qui va suivre, donnée à titre d'exemple non limitatif en regards des dessins joints, et qui fera bien comprendre comment l'invention peut être réalisée. Sur les dessins :
- la figure 1 est une vue en élévation, de face, d'une porte de manutention selon l'invention ; et
- la figure 2 est une vue en détail montrant le moteur d'actionnement de la porte quand le capot de protection a été enlevé.

Le dispositif représenté à titre d'exemple sur la figure 1 comporte un cadre, ou portique, formé par deux montants verticaux 2, 3, réunis à leurs parties supérieures par une traverse horizontale 1 supportée par lesdits montants latéraux 2 et 3, qui servent aussi de glissières à une porte souple relevable 25 constituée par exemple par une feuille de matière plastique renforcée par des traverses horizontales 26 rigides ou flexibles élastiquement. La porte s'enroule sur un arbre horizontal supérieur entraîné en rotation par un un moteur électrique 5, monté verticalement dans le montant 2 du cadre de la porte, par l'intermédiaire d'un bloc de renvoi d'angle 6 formant réducteur, fixé à la partie supérieure du montant 2 ou à la traverse 1 et servant à la fois de support pour le moteur et de palier support pour l'arbre d'enroulement. Le fonctionnement du moteur dans un sens ou dans l'autre assure la montée et la descente de la porte rideau par enroulement et déroulement du rideau. Un autre palier supporte l'autre extrémité de l'arbre.

Le fonctionnement ou l'arrêt du moteur électrique peut être commandé par actionnement d'un bouton poussoir, ou par tout système automatique, tel que système à cellule photoélectrique ou boucle de détection, etc.. Le moteur électrique peut avantageusement être du type moteur frein, bloquant le rideau en position relevée ou abaissée quand le moteur ne tourne pas. L'arrêt du rideau en position peut aussi être obtenu par des moyens mécaniques. Quand le moteur n'est pas sous tension, en cas de panne de courant par exemple, il est avantageux que le rideau puisse être monté ou baissé sans rencontrer de résistance notable de la part du moteur.

Quand l'alimentation électrique est normale, le moteur, quelque soit la manière dont il est commandé, fait monter ou descendre la porte rideau, et, par sa fonction frein à l'arrêt, maintient la porte dans une position relevée ou baissée, ou autre position intermédiaire, quand son alimentation est coupée, cependant qu'il reste sous tension pour le bon fonctionnement du frein. En cas de panne de courant sur l'ensemble de l'installation, le frein moteur est libéré, et l'arbre d'enroulement peut tourner librement

L'extrémité opposée de l'arbre d'enroulement peut être fixée sur un module identique ou symétrique, lui-même fixé au cadre de la porte. Ce deuxième module porte l'arbre, et sur l'autre sortie, il peut porter un accessoire de fin de course, par exemple un ressort ou autre. Il peut en outre être prévu une autre sortie sur le module, pour l'enroulement du câble d'un contrepoids.

Pour pouvoir accéder au moteur en vue de l'entretien, des réparations, etc., par exemple un remplacement, la partie supérieure de la face avant 14 du montant est découpée et un capot 15 amovible, pouvant être articulé en haut sur la traverse par exemple, est placé pour protéger le moteur. Une disposition analogue peut être prévue sur le deuxième montant, pour une raison de symétrie esthétique.

Les barres d'armature 26 du rideau sont de préférence souples de façon à sortir de la glissière sans déformation permanente, sous l'effet d'une sollicitation anormale, si par exemple un chariot percute le rideau avant qu'il ne soit complètement relevé.

On a représenté en trait interrompu sur la figure 2 une sortie supplémentaire 23 du bloc de transmission, en vue de l'enroulement d'un câble de contrepoids, abrité par un capotage 24. Le contrepoids peut être constitué de plusieurs éléments de tailles horizontales différentes pour rester accrochés à différentes hauteurs lors de la descente du contrepoids, et adapter la masse pesante de celui-ci au poids de la longueur de rideau déroulé. Dans ces conditions, il est possible d'avoir une hauteur d'équilibre au niveau d'arrêt d'un des contrepoids, hauteur permettant le passage en cas de secours.

## Revendications

1. Porte de manutention comportant un rideau relevable, un cadre formé par deux montants verticaux réunis à leurs parties supérieures par une traverse horizontale, dans laquelle est disposé un arbre d'enroulement soit du rideau lui-même, soit de sangles accrochées au rideau, les montants formant glissière ou pouvant contenir des glissières pour les bords du rideau, un moteur électrique pour l'entraînement en rotation de l'arbre d'enroulement, un contrepoids suspendu à un câble s'enroulant sur un arbre (23) lié mécaniquement à l'arbre d'enroulement, caractérisé en ce que le contrepoids est constitué de plusieurs éléments disposés les uns sur les autres, les éléments étant de dimensions transversales différentes, croissant du bas vers le haut, des moyens étant prévus sur le trajet du contrepoids pour arrêter les éléments séparément à différentes hauteurs.

2. Porte de manutention selon la revendication 1, dans laquelle on a une hauteur d'équilibre au niveau d'arrêt d'un des contrepoids, hauteur permettant le passage en cas de secours.

3. Porte de manutention selon la revendication 1 ou la revendication 2, dans laquelle le moteur (5) est un moteur frein, dont le frein est libéré en cas de panne de l'alimentation électrique.

4. Porte de manutention selon l'une quelconque des revendications précédentes, caractérisée en ce qu'elle comporte un bloc de transmission fixé au cadre de la porte, ledit bloc comportant un palier support pour l'arbre d'enroulement et une sortie (23) en vue de l'enroulement d'un câble pour le contrepoids.
